# EUROPÄISCHE PATENTANMELDUNG

(11) **EP 0 360 907 A1**
(43) Veröffentlichungstag der Anmeldung: **04.04.1990**
(21) Anmeldenummer: 88116154.1
(22) Anmeldetag: 30.09.1988
(51) Int. Cl.: B66C 1/34

(54) **Unterflasche, insbesondere für Strassenkräne**

(71) Anmelder: Stahlhammer Bommern Gebr. Schneider, D-4700 Hamm 3 (DE)
(72) Erfinder: Schneider,Friedhelm,Dipl.Ing., 4700 Hamm 3 (DE)
(74) Vertreter: Herrmann-Trentepohl, Werner, Dipl.-Ing.

(57) **Zusammenfassung**

Bei einer Unterflasche, insbesondere für Straßenkräne mit mindestens einer Seilrolle (23), welche auf einer Achse gelagert ist, die in Ausnehmungen (5) jeweils zweier parallel zueinander angeordneter Seitenschilde (1) aufgenommen ist, einer Lasthakentraverse (20), deren Zapfen (24, 25) ebenfalls in miteinander fluchtenden Ausnehmungen (6) in den sich gegenüberliegenden Seitenschilden (1) aufgenommen sind, und einem Lasthaken, dessen Schaft (27) mittels Gewinde und einer Mutter (29) an der Traverse (20) gelagert ist, ist erfindungsgemäß vorgesehen, daß jedes Seitenschild (1) aus mindestens einem gepreßten und dabei profilierten Blech besteht, in dessen Ausnehmungen (5, 6) Büchsen (12, 13) eingeschweißt sind.

## Beschreibung

Die Erfindung betrifft eine Unterflasche, insbesondere für Straßenkräne gemäß dem Oberbegriff des Anspruchs 1.

Ein derartiger Straßenkran ist eine Kombination von Auslegerdrehkran und einem Fahrzeug. Der auf dem Fahrzeug angeordnete Auslegerdrehkran verfügt in der Regel über einen Gitter- oder Teleskopmast. Mit Hilfe der Straßenkräne können Lasten bis zu 1000 t manipuliert werden. Dementsprechend stabil muß das Hebezeug dieser Kräne ausgelegt sein. Dies trifft neben dem Seil insbesondere für den an der Last angreifenden Lasthaken und für die Unterflasche zu, in der der Lasthaken über eine Traverse befestigt ist. Besonders beansprucht werden die Seitenschilde der Unterflasche, da in entsprechenden Ausnehmungen in denselben sowohl die Lasthakentraversenzapfen als auch die Seilrollenwelle gelagert sind. Daher sind bei bekannten Unterflaschen (DE-PS 24 48 903) die Seitenschilde aus stabilen ebenen Stahlplatten gefertigt. Derartige Unterflaschen sind zwar geeignet, große Lasten aufzunehmen, sie weisen jedoch den gerade bei Straßenkränen störenden Nachteil auf, sehr schwer zu sein. Dadurch ist die Handhabung problematisch.

Der Erfindung liegt daher die Aufgabe zugrunde, eine Unterflasche der eingangs genannten Art so auszubilden, daß ihr Gewicht reduziert ist und somit die Handhabbarkeit verbessert wird, und sie kostengünstiger zu fertigen.

Die Erfindung löst diese Aufgabe dadurch, daß jedes Seitenschild aus mindestens einem gepreßten und dabei profilierten Blech besteht, in dessen Ausnehmungen zwei Büchsen eingeschweißt sind.

Die Seitenschilde der erfindungsgemäßen Unterflasche werden aus einem ausgeschnittenen z. B. gebrannten Rohteil gefertigt, welches unter einem Hammer verformt und mit einer Profilierung versehen wird und in einer Presse gelocht und kalibriert wird. Durch die Lochung entstehen die Ausnehmungen zur Aufnahme der Seilrollenwellenzapfen sowie der Traversenzapfen. Gleichzeitig wird das Anschlagloch für den Bolzen der Kautsche geschaffen, an der das Seilende angeschlagen ist, sowie die Durchbrüche für die sechs Queranker. Infolge der Profilierung erlangt das Blechteil eine mit der Festigkeit der bekannten, jedoch wesentlich dickeren und somit schwereren Metallplatten vergleichbare Stabilität. Die in die Ausnehmungen eingeschweißten Büchsen gewährleisten, daß die von den Wellenzapfen bzw. Traversenzapfen auf die Seitenschilde übertragenen Kräfte sicher aufgenommen werden. Gleichzeitig gewährleisten sie den sicheren Sitz der Welle und der Traverse.

Gemäß dem Merkmal des Anspruchs 2 ist die Profilierung des Seitenschildes so ausgebildet, daß das Blech zwischen seinen planen Außenrändern und den Rändern der Ausnehmungen sowie zwischen den Ausnehmungen konvex von der Mittellängsebene des Bleches weggekrümmt ist. Somit entsteht ein tellerförmiges Gebilde, wobei jedoch die Ausnehmungsränder in der durch den Blechrand aufgespannten Ebene liegen. In die Ausnehmungen werden die hohlzylinderischen Büchsen eingeführt und so angeordnet, daß gemäß Anspruch 3 die nach außen weisenden Stirnflächen der Büchsen und die aus der Mittellängsebene des Bleches nach außen geformten Außenflächen des Bleches in einer Ebene liegen, so daß zwischen dem Außenmantel der Büchse und dem Ausnehmungsrand eine ringförmige Rinne entsteht. Diese Rinne eignet sich in hervorragender Weise zur Aufnahme einer Schweißnaht, so daß die Büchsen in den Ausnehmungen einen guten Halt finden.

Bei Unterflaschen, die für größere Lasten Verwendung finden sollen, schlägt der Anspruch 6 vor, daß jedes Seitenschild aus zwei identischen, mit ihren planen Rändern aneinanderliegenden Blechen besteht, wobei die eingeschweißten Büchsen als Verbindungselemente für die beiden Bleche dienen. Die beiden miteinander verbundenen Bleche bilden somit einen Seitenschild, der zwischen seinen Rändern und den Ausnehmungen Hohlräume aufweist. Trotz der Erhöhung der Stabilität und damit der Tragfähigkeit des Seitenteils ist dieses dennoch leichter als die bekannten Metallplatten mit vergleichbarer Tragfähigkeit.

Zur Vereinfachung der Herstellung der erfindungsgemäßen Unterflasche, insbesondere mit aus zwei gepreßten und zusammengefügten Blechen bestehendem Seitenschild schlägt der Anspruch 4 vor, daß das Anschlagloch für den Kautschenbolzen mittig im oberen planen Rand des Bleches angeordnet ist. Somit sind die beiden zu einem Seitenschild zusammengefügten Bleche vollkommen identisch, was den maschinellen Aufwand, insbesondere die Werkzeugkosten senkt und zum anderen die Lagerhaltung vereinfacht.

Der Anspruch 5 schlägt vor, daß in den Seitenschilden unterhalb der Ausnehmungen für die Seilrollenwelle Durchbrüche vorgesehen sind. Diese Durchbrüche können rund oder oval sein. Sie erlauben nach Wegklappen des Lasthakens die Unterflasche mit Hilfe eines Handhakens mit den geraden, horizontalen unteren Randabschnitten der Seitenschilde auf einer Unterlage abzusetzen. Das ist erforderlich, wenn z. B. von ein- auf mehrrollige Anwendung bei mehrrolligen Unterflaschen oder umgekehrt umgeschert werden soll.

Um das Umscheren zu erleichtern, schlägt der Anspruch 7 vor, daß die Seilrolle bzw. die Seilrollen von dem Umfang der Seilrollen angepaßten Seilabdekkungen umgeben sind, die zumindest teilweise von der Seilrolle wegklappbar ausgebildet sind. Das verbessert die Zugänglichkeit zu den einzelnen Seilrollen. Es erleichtert aber auch das Einfädeln des Seilendes, welches in der Seilkautsche befestigt ist. Zum Umscheren muß nämlich dieses Seilende aus der Kautsche gelöst werden. Da die verwendeten Stahlseile in der Kautsche eine Biegung erfahren haben, die mit einfachen Mitteln nicht mehr rückgängig zu machen ist, sind die wegklappbaren Seilabdeckungen hilfreich bei der Einführung des umgebogenen Seilendes.

Um die Bauhöhe und somit das Gewicht der erfindungsgemäßen Unterflasche noch weiter zu reduzieren, schlägt der Anspruch 8 vor, daß der Schaft des Lasthakens durch die Traverse hindurchgeführt und mit einer Mutter an dieser befestigt ist, wobei die Mutter in einer Ausnehmung in der Traverse versenkt angeordnet ist. Zum Schutz der Mutter kann diese dann mit einem in die Ausnehmung einsteckbaren Deckel abgedeckt werden. Diese Abdeckung schützt darüberhinaus das Lager in der Traverse, durch das der Lasthaken um seine Schaftachse drehbar ist.

Die Ansprüche 9 und 10 betreffen vorteilhafte Verfahren zur Herstellung der erfindungsgemäßen Unterflaschen.

Im folgenden wird die Erfindung anhand von Zeichnungen dargestellt und näher erläutert.

Es zeigen
Fig. 1 Seitenschild einer Unterflasche in Draufsicht;
Fig. 2 Längsschnitt durch ein aus einem profilierten Blech bestehenden Seitenschild;
Fig. 3 Längsschnitt eines Seitenschildes, welches aus zwei identischen profilierten Blechen zusammengesetzt ist;
Fig. 4 teilweise geschnittene Ansicht einer Lasthakentraverse mit eingesetztem Lasthaken in abgebrochener Darstellung (sogenannte Aufhängung, z. B. DIN 15411).

In der Fig. 1 ist ein Seitenschild mit dem Bezugszeichen (1) versehen. Es weist in seinem oberen Bereich einen kreisförmigen Umriß (2) auf, an den sich nach unten ein trapezförmiger, sich nach unten verjüngernder Bereich (3) anschließt. Der Seitenschild (1) verfügt über einen planen Randbereich (4), sowie über eine Ausnehmung (5), welche mittig im kreisförmigen Bereich (2) angeordnet ist. Eine weitere Ausnehmung (6) ist im trapezförmigen Bereich (3) angeordnet, wobei die Ausnehmung (6) und die Ausnehmung (5) auf der die Symmetrieachse bildenden Mittellängsachse (7) des Seitenschildes liegt. Kleinere Lochungen (8-10) sind im Randbereich (4) vorgesehen, wobei die Lochung (10) im oberen Rand des Seitenschildes (1) ebenfalls auf der Symmetrieachse (7) angeordnet ist. Die Lochung (10) wird dabei nach oben durch eine nasenförmige Ausformung (11) am Blech des Seitenschildes (1) begrenzt.

In den Ausnehmungen (5 und 6) ist jeweils eine Büchse (12 und 13) angeordnet. Der plane Randbereich (4) weist im unteren Bereich des Trapezes (3) eine konstante Breite (a) auf. Im weiteren Verlauf nach oben verbreitert sich der Rand in Richtung auf die Symmetrieachse (7), um sich dann wieder zu verringern. Im weiteren Verlauf wird er wieder breiter, um sich bei (14 bzw. 14′) wieder auf Null zu reduzieren. Im oberen Bereich, d. h. im Bereich der Nase (11) wird der Randbereich (4) dann wieder breiter. Somit schließt die innere Kontur (15) des Randbereichs (4) eine zur Achse (7) symmetrische Figur ein, deren oberer Teil in etwa sternförmig ausgebildet ist und deren unterer Teil die Form eines zwar symmetrischen aber unregelmäßigen Sechsecks aufweist. An der Umrißlinie (15) ist das das Seitenschild (1) bildende Blech aus der Zeichenebene herausgeformt, während die Ränder der Ausnehmungen (5 und 6) in der durch den Rand (4) aufgespannten Ebene liegen. Das geht deutlich aus der Fig. 2 hervor. Die Stirnflächen (16) der Büchsen (12 und 13) liegen in einer Ebene mit der nach außen gekrümmten Oberfläche des Blechs (1). Hierdurch entsteht zwischen dem Außenmantel der Büchse (12, 13) und dem eingebogenen Rand der Ausnehmung (5) eine ringförmige Rinne (17). In der Rinne (17) wird eine Schweißnaht (18) angelegt, durch die die Büchse (12 bzw. 13) in der Ausnehmung (5 bzw. 6) befestigt wird.

Wie aus der Fig. 3 hervorgeht, können zwei identisch geformte Bleche zu einem Seitenschild (1) zusammengefügt werden, wobei die Randbereiche (4) der beiden Bleche aufeinanderliegen, die Büchsen (12 und 13) auf beiden Seiten mit je einem Blech verschweißt sind und somit die Büchsen nach dem Einschweißen als Verbindungselement der beiden Bleche dienen. Die beiden miteinander verbundenen Bleche schließen zwischen dem Randbereich (4) und den Rändern der Ausnehmungen (5 und 6) Hohlräume (19) ein. Diese Hohlräume (19) können bei Bedarf zur Gewichtserhöhung verfüllt werden. Die Seitenschilde gemäß Fig. 2 oder 3 werden mit ihren Ausnehmungen (5 und 6) auf die Enden einer nicht dargestellten Seilwellenrolle und einer Lasthakentraverse (20) (Fig. 4) aufgeschoben und befestigt. Die Lochung (10) bildet die Aufnahme für den Bolzen einer Kautsche, an der das Ende eines Hubseiles befestigt ist. Die Lochungen (8 und 9) dienen der Manipulierung der Unterflasche. Im Randbereich (4) des kreisförmigen Teiles (2) sind weitere Bohrungen vorgesehen, die teilweise zur Aufnahme von Mutter-Schraubenverbindungen und teilweise zur Aufnahme der Queranker dienen.

Diese Mutter-Schraubenverbindungen (21) dienen der Befestigung von nicht dargestellten Seilabdeckungen, und als Queranker zur Verbindung der Seitenschilde. Die Seilabdeckungen weisen Teile auf, die um die Bolzen (22) von der lediglich angedeuteten Seilscheibe (23) wegklappbar sind.

Die Fig. 4 stellt eine Lasthakentraverse (20) dar, deren Zapfen (24 und 25) in den Büchsen (13) in den Ausnehmungen (6) der Seitenschilde (1) gelagert sind. Die Lasthakentraverse (20) nimmt in einer radialen Bohrung (26) den Schaft (27) eines nicht weiter dargestellten Lasthakens auf. Die Bohrung (26) ist in ihrem oberen Bereich durchmessermäßig größer ausgebildet. In die so entstandene zylinderische Ausnehmung (28) wird die Mutter (29) versenkt, die zur Befestigung des Lasthakens an der Lasthakentraverse dient. Auf dem Boden der Ausnehmung (28) ist ein Rollenlager (30) angeordnet, welches in einer in der Mutter (29) vorgesehenen Ringnut geführt ist. Die Ausnehmung ist nach oben durch einen Deckel (31) abgedeckt.

Die fertig zusammengesetzte Unterflasche verfügt somit über relativ leicht bauende Seitenschilde (1), wobei die Bauhöhe und somit das Gewicht der Unterflasche durch die versenkte Mutter (29) noch einmal reduziert ist. Die erfindungsgemäße Unterflasche ist nicht auf eine einrollige Ausführungsform beschränkt. Bei einer mehrrolligen Ausführungsform der Unterflasche ist durch die Abklappbarkeit von Teilen der Seilabdeckung ein Umscheren des Zugseils erleichtert. Zum Umscheren wird die Unterflasche mit den horizontalen unteren Rändern der Seitenschilde (1) auf eine Unterlage abgestellt, nachdem der Lasthaken seitlich weggeschwenkt worden ist. Um ein sicheres Abstellen zu gewährleisten, sind in den Seitenschilden (1) die dargestellten Durchbrüche (8 und 9) vorgesehen, an dessen Rändern ein Handhaken angesetzt werden kann, mit dem die Unterflasche in die richtige Stellung manipuliert werden kann.

## Patentansprüche

1. Unterflasche, insbesondere für Straßenkräne mit mindestens einer Seilrolle (23), welche auf einer Achse gelagert ist, die in Ausnehmungen (5) jeweils zweier parallel zueinander angeordneter Seitenschilde (1) aufgenommen ist, einer Lasthakentraverse (20), deren Zapfen (24, 25) ebenfalls in miteinander fluchtenden Ausnehmungen (6) in den sich gegenüberliegenden Seitenschilden (1) aufgenommen sind, und einem Lasthaken, dessen Schaft (27) mit der Traverse (20) verbunden ist, dadurch gekennzeichnet, daß jedes Seitenschild (1) aus mindestens einem gepreßten und dabei profilierten Blech besteht, in dessen Ausnehmungen (5, 6) Büchsen (12, 13) eingeschweißt sind.

2. Unterflasche nach Anspruch 1, dadurch gekennzeichnet, daß das Blech zwischen seinen planen Außenrändern (4) und den Rändern der Ausnehmungen (5, 6) sowie zwischen den Außennehmungen (5, 6) konvex von der Mittellängsebene des Bleches weggekrümmt ist.

3. Unterflasche nach den Ansprüchen 1 und 2, dadurch gekennzeichnet, daß die nach außen weisenden Stirnflächen (16) der Büchsen (12, 13) und die aus der Symmetrieebene des Bleches nach außen geformten Außenflächen des Bleches in einer Ebene liegen, so daß zwischen dem Außenmantel der Büchse (12, 13) und dem in der Symmetrieebene des Bleches gelegenen Ausnehmungsrand eine ringförmige Rinne (17) für die Schweißnaht (18) entsteht.

4. Unterflasche nach einem der Ansprüche 1 bis 3, dadurch gekennzeichnet, daß mittig im oberen planen Rand (4) des Bleches ein Anschlußloch (10) für einen Kautschenbolzen angeordnet ist.

5. Unterflasche nach einem der Ansprüche 1 bis 4, dadurch gekennzeichnet, daß in den Seitenschilden (1) unterhalb der Ausnehmung (5) für die Seilrollenachse Durchbrüche (8 und 9) vorgesehen sind.

6. Unterflasche nach einem oder mehreren der Ansprüche 1 bis 5, dadurch gekennzeichnet, daß jedes Seitenschild (1) aus zwei identischen, mit ihren planen Rändern (4) aneinanderliegenden Blechen besteht, wobei die eingeschweißten Büchsen (12, 13) als Verbindungselemente für die beiden Bleche dienen.

7. Unterflasche nach einem der Ansprüche 1 bis 6, dadurch gekennzeichnet, daß die Seilrolle (23) bzw. die Seilrollen von dem Umfang der Seilrollen (23) angepaßten Seilabdeckungen umgeben sind, die zumindest teilweise von der Seilrolle (23) wegklappbar ausgebildet sind.

8. Unterflasche nach einem der Ansprüche 1 bis 7, dadurch gekennzeichnet, daß der Schaft (27) des Lasthakens durch die Traverse (20) hindurchgeführt und mit einer Mutter (29) an dieser befestigt ist, wobei die Mutter (29) in einer Ausnehmung (28) in der Traverse (20) versenkt angeordnet ist.

9. Verfahren zur Herstellung einer Unterflasche gemäß den Ansprüchen 1 bis 8, dadurch gekennzeichnet, daß die Bleche unter einem Hammer profiliert werden, und unter einer Presse gelocht und kalibriert werden, in die durch die Lochung entstehenden Ausnehmungen für die Seilrollenwelle und die Lasthakentraverse Büchsen eingeschweißt werden, jeweils zwei der so entstandenen Seitenschilde mit den in den Ausnehmungen vorgesehenen Büchsen auf die Enden der Seilrollenwelle und der Traverse aufgeschoben und dort befestigt werden.

10. Verfahren nach Anspruch 9, dadurch gekennzeichnet, daß zwei der gepreßten und gelochten Bleche zu einem Seitenschild zusammengefügt werden und in die miteinander fluchtenden Ausnehmungen je eine Büchse eingesetzt und mit den Blechen verschweißt werden.
